# EUROPÄISCHE PATENTSCHRIFT

(11) **EP 1 941 473 B1**
(45) Veröffentlichungstag und Bekanntmachung des Hinweises auf die Patenterteilung: **13.09.2023**
(21) Anmeldenummer: 06828870.3
(22) Anmeldetag: 26.10.2006
(51) Int. Cl.: G07F 17/32, G06F 21/00

(54) **SPIEL-, WETT- UND/ODER UNTERHALTUNGSGERÄT**
GAMING, GAMBLING AND/OR ENTERTAINMENT DEVICE
APPAREIL DE JEU, DE PARI ET/OU DE DIVERTISSEMENT

(30) Priorität: 27.10.2005 AT 73105 U
(43) Veröffentlichungstag der Anmeldung: 09.07.2008
(73) Patentinhaber: Novomatic AG, 2352 Gumpoldskirchen (AT)
(72) Erfinder: GRAF, Johann, F., A-2352 Gumpoldskirchen (AT)
(74) Vertreter: Thoma, Michael
(86) Internationale Anmeldenummer: PCT/EP2006/010336
(87) Internationale Veröffentlichungsnummer: WO 2007/048610

(56) Entgegenhaltungen:
- EP-A2- 1 001 391
- US-A1- 2005 215 325
- US-B1- 6 699 128

## Beschreibung

Die vorliegende Erfindung betrifft ein Spiel-, Wett- und/oder Unterhaltungsgerät, insbesondere münz- und/oder geldwertmäßig betätigbares Glücksspiel- oder Wettgerät, mit einem Gehäuse, einer in dem Gehäuse aufgenommenen Datenverarbeitungseinheit, zumindest einer Anzeigevorrichtung zur Anzeige von Spiel- und/oder Unterhaltungssignalen sowie einer an dem Gehäuse angeordneten Bedieneinrichtung zur Gerätebedienung.

Ein Glücksspielgerät der genannten Art ist beispielsweise aus der Schrift US 2005/0215325 A1 bekannt, bei der die Gerätekomponenten Datenverarbeitungseinheit, Bildschirm und Auszahleinheit in Form eines referenzierten Ticketdruckers in verschiedenen Gehäusebausteinen untergebracht sind, die miteinander über Anschlussschnittstellen verbindbar sind.

Ein Glücksspielgerät der genannten Art ist ferner auch aus der WO 2005/041139 A1 oder der DE 200 00 990 U1 bekannt. Während die letztgenannte DE 200 00 990 U1 ein Walzenspielgerät zeigt, bei dem in einem Anzeigefeld aus Glas die sich drehenden Glückswalzen mit den darauf befindlichen Symbolen laufen, zeigt die erstgenannte WO 2005/041139 A1 ein Bildschirmgerät, bei dem die Anzeigevorrichtung zwei übereinander angeordnete, zueinander stumpfwinklig geneigte Bildschirme umfasst. Regelmäßig ist bei solchen Glücksspielgeräten das Gerätegehäuse schrankförmig ausgebildet, wobei in der oberen Hälfte des schrankförmigen Gehäuses die Anzeigevorrichtung angeordnet ist, während in einem unteren Gehäuseabschnitt die Datenverarbeitungseinheit bzw. Steuereinrichtung zur Gerätesteuerung sowie ggf. eine Auszahleinrichtung zum Auszahlen eines Spielgewinns untergebracht sind. An einem mittleren Gehäuseabschnitt unterhalb der Anzeigevorrichtung ist regelmäßig die Bedieneinrichtung vorgesehen, die mit der Steuereinrichtung verbunden ist und neben den Bedientasten zur Gerätesteuerung auch Geld- oder Geldwerteingabemittel aufweisen kann. Dabei ist es bekannt, das schrankförmige Gerätegehäuse mit einer Tür zu versehen, die um eine aufrechte Achse aufgeschwenkt werden kann, um Zutritt zu den im Inneren des Gehäuses angeordneten Komponenten zu verschaffen (vgl. WO 2005/041139).

Weiterhin ist es aus der EP 15 22 978 A1 bekannt, die Geldeingabeeinheit mit Banknotenlesegerät in einem separaten Gehäuseabteil unterzubringen, das seitlich an das Hauptgehäuse angeschraubt werden kann. Das Hauptgehäuse nimmt dabei in bekannter Weise in seinem unteren Abschnitt die Datenverarbeitungseinheit zur Gerätesteuerung und in einem oberen Abschnitt die Anzeigevorrichtung des Geräts auf. Zwischen diesen beiden ist in ebenfalls bekannter Weise das Bedienpaneel zur Spielbedienung am Hauptgehäuse vorgesehen. Die separate Unterbringung der Geldeingabeeinheit erlaubt es, diese nur bei Bedarf vorzusehen, sie bei Ausbildung des Geräts ohne Geldeingabeeinheit jedoch gänzlich wegzulassen.

Derartige Glücksspielgeräte sind jedoch in mehrfacher Hinsicht verbesserungsfähig. Zum einen ist es bei bekannten Spiel- bzw. Unterhaltungsgeräten relativ schwierig, das Gerät entsprechend den Kundenwünschen individuell zu konfigurieren. Insbesondere sind die bekannten Geräte hinsichtlich der Anzeigevorrichtung bzw. der Geldaus- und/der -eingabevorrichtung wenig flexibel. Die Ausschnitte in der oberen Hälfte des Gerätegehäuses geben die Anordnung der Anzeigemittel, wie Bildschirme oder Displays, fest vor. Es ist nicht ohne weiteres möglich, beispielsweise bei dem aus der WO 2005/041139 bekannten Glücksspielgerät anstelle der dort vorgesehenen zwei zueinander stumpfwinklig geneigten Großbildschirme beispielsweise einen der beiden Bildschirme durch ein Anzeigefeld für rotierende Glücksspielwalzen zu ersetzen. Andererseits wäre es wünschenswert, die Wartungs- und Reparaturfreundlichkeit des Geräts zu verbessern. Tritt beispielsweise im Bereich der Anzeigevorrichtung ein Defekt auf, muss bislang regelmäßig das gesamte Gerät getauscht oder die Anzeigevorrichtung aufwendig vor Ort ausgebaut werden. Ferner wäre es von Vorteil, die Transportierbarkeit der sperrigen Geräte zu verbessern.

Der vorliegenden Erfindung liegt daher die Aufgabe zugrunde, ein verbessertes Spiel- und/oder Unterhaltungsgerät der genannten Art zu schaffen, das Nachteile des Standes der Technik vermeidet und letzteren in vorteilhafter Weise weiterbildet. Vorzugsweise soll ein verbessertes Glücksspielgerät geschaffen werden, das einfach entsprechend den Kundenwünschen individuell zu konfigurieren ist, Wartung und Reparaturen erleichtert und eine einfache Transportierbarkeit besitzt.

Diese Aufgabe wird erfindungsgemäß durch ein Spiel- und/oder Unterhaltungsgerät gemäß Anspruch 1 gelöst. Bevorzugte Ausgestaltungen sind Gegenstand der abhängigen Ansprüche.

Erfindungsgemäß ist also vorgesehen, dass das Gehäuse einen modularen Aufbau besitzt und aus mehreren zusammensetzbaren Bausteinen besteht, die jeweils mit den daran befestigten Elektronikkomponenten vormontiert sind. Dabei weist ein erster Gehäusebaustein, der die Bedieneinrichtung und die Datenverarbeitungseinheit des Geräts trägt, eine erste Anschlussschnittstelle auf, mittels derer an den genannten ersten Gehäusebaustein ein zweiter Gehäusebaustein ansetzbar ist, der die Anzeigevorrichtung besitzt. Der modulare Aufbau des Gerätegehäuses erlaubt es dabei, je nach Konfigurierungswunsch auf den Steuerungs- bzw. Bedienungs-Gehäusebaustein verschiedene Anzeigegeräte-Gehäusebausteine aufzusetzen. So kann beispielsweise auf den Gehäusebaustein, der die Bedieneinrichtung und die Datenverarbeitungseinheit trägt, ein Gehäusebaustein mit zwei zueinander stumpfwinklig geneigten Bildschirmen, wie sie beispielsweise die WO 2005/041139 zeigt, aufgesetzt werden. Wird hingegen eine anders ausgebildete Anzeigevorrichtung gewünscht, kann ein entsprechend anders ausgebildeter zweiter Gehäusebaustein mit daran vormontierten Anzeigemitteln aufgesetzt werden. Beispielsweise kann der zweite Gehäusebaustein, der die Anzeigevorrichtung trägt, zwei zueinander nicht geneigte Bildschirme umfassen, nur einen Bildschirm beinhalten oder auch ein Sichtfeld aus Glas mit dahinter angeordneten rotierenden Glücksspielwalzen besitzen, um das Gerät als Walzengerät konfigurieren zu können. Es versteht sich, dass auch Kombinationen aus Bildschirm und Walzen-Sichtfeld möglich sind. Durch den modularen Aufbau des Gerätegehäuses können nicht nur die Fertigungs- und Montagekosten sowie die Lagerhaltungskosten für die verschiedenen Gerätegehäuse reduziert werden, sondern auch die Wartungsfreundlichkeit verbessert werden. Geht ein Spielgerät beispielsweise im Bereich der Anzeigevorrichtung kaputt, braucht nicht das gesamte Gerät getauscht bzw. vor Ort die Anzeigevorrichtung ausgebaut und wieder eingebaut werden. Es kann vielmehr der die Anzeigevorrichtung beinhaltende Gehäusebaustein abgenommen und durch einen neuen ersetzt werden. Auch die Transportierbarkeit der Geräte kann verbessert werden, da die Gehäusebausteine mit den vormontierten Elektronikkomponenten ggf. separat transportiert werden können, falls dies notwendig ist. Ebenso kann ein Spielgerät relativ einfach umkonfiguriert werden. Soll beispielsweise nach einer gewissen Laufzeit in einem Kasino aus einem Gerät mit nur einem Bildschirm ein Doppelbildschirmgerät gemacht werden, braucht lediglich der zweite Gerätebaustein abgenommen und durch einen entsprechend anders ausgebildeten ersetzt werden.

Dabei umfaßt die Datenverarbeitungseinheit in dem genannten ersten Gehäusebaustein vorteilhafterweise eine Erkennungseinrichtung zur Selbsterkennung der jeweils angeschlossenen Elektronikkomponenten in bzw. an den jeweils aufgesetzten weiteren Gehäusebausteinen besitzen. Dies ermöglicht sozusagen eine Plug-and-Play-Konfiguration des Gerätes. Soll beispielsweise ein reines Walzenspielgerät in ein Walzen- und Bildschirmgerät umkonfiguriert werden, braucht lediglich der vorgenannte zweite Gehäusebaustein mit dem Walzenmodul abgenommen und durch einen neuen zweiten Gehäusebaustein ersetzt werden, der das Walzenmodul und zusätzlich einen Bildschirm enthält. Beim Verbinden des Walzenmoduls und des Bildschirms des neuen zweiten Gehäusebausteins mit der Datenverarbeitungseinheit im ersten Gehäusebaustein erkennt die Datenverarbeitungseinheit die neu angeschlossenen Komponenten und stellt dementsprechend die notwendigen Steuerungssignale bereit.

Nach einer vorteilhaften Ausgestaltung der Erfindung kann vorgesehen sein, daß die Datenverarbeitungseinrichtung mit einem Software- und/oder Steuerungssignalspeicher verbindbar ist, in dem für verschiedene Elektronikkomponenten verschiedene Softwarebausteine und/oder verschiedene Steuerungssignale speicherbar sind, aus denen in Abhängigkeit der von der Erkennungseinrichtung jeweils erkannten Elektronikkomponente von der Datenverarbeitungseinrichtung ein für die erkannte Elektronikkomponente geeigneter Softwarebaustein und/oder geeignete Steuerungssignale auswählbar und/oder ableitbar sind. Vorzugsweise bestimmt die Datenverarbeitungseinrichtung automatisch die für die jeweils angeschlossene Elektronikkomponente passende Software und stellt hierfür die passenden Steuerbefehle entsprechend bereit, so daß ein Umprogrammieren oder das Einspielen entsprechender Software entfallen kann. Gleichwohl wäre es auch möglich, die von der Erkennungseinrichtung jeweils erkannte Komponente zunächst lediglich an der Anzeigeeinrichtung anzuzeigen und eine hierfür passende Software dann einzuspielen bzw. zu konfigurieren. Die vorgenannte automatische Anpassung der Ansteuerung des Geräts vereinfacht indes die Konfiguration des Geräts beträchtlich und ermöglicht ein vollständiges Plug-and play.

Dabei muß die automatische Anpassung der Ansteuerung nicht auf die erkannte Elektronikkomponente selbst beschränkt sein, vielmehr kann die Datenverarbeitungseinrichtung auch die Ansteuerung anderer Bausteine in Abhängigkeit des jeweils erkannten Bausteins verändern bzw. anpassen, beispielsweise die Ansteuerung der Anzeigevorrichtung und/oder die Ansteuerung und/oder die Belegung der Bedieneinrichtung in Abhängigkeit der jeweils erkannten Elektronikkomponente verändern. Vorteilhafterweise kann eine Tastenbelegung der Bedieneinrichtung an die jeweils angeschlossene und erkannte Elektronikkomponente angepaßt werden oder bei einem beispielsweise vorgesehenen Touch-Screen der Bedieneinrichtung eine für die jeweils erkannte Komponente passende Bedienfeldmaske erzeugt und abgefragt werden.

Vorteilhafterweise bezieht sich die Modularität des Gerätegehäuses nicht nur auf die Anschließbarkeit mehrerer verschiedener Anzeigevorrichtungs-Bausteine. Gemäß der Erfindung besitzt der genannte erste Gehäusebaustein, der die Bedieneinrichtung und die Datenverarbeitungseinheit des Geräts trägt, zusätzlich zu der genannten ersten Anschlussschnittstelle für den die Anzeigevorrichtung tragenden zweiten Gehäusebaustein zumindest eine weitere Anschlussschnittstelle zum Aufsetzen eines dritten Gehäusebausteins, der eine Auszahleinheit zum Auszahlen eines Spieleinsatzes und/oder -Gewinns trägt.

Der genannte erste Gehäusebaustein bildet also sozusagen einen zentralen Gehäusebaustein, der mehrere Anschlussschnittstellen besitzt, so dass je nach Konfigurationswunsch mehrere weitere Gehäusebausteine mit den jeweiligen daran vorgesehenen Funktionskomponenten angebaut werden können.

Soll beispielsweise ein reines Karten- oder Ticketgerät geschaffen werden, bei dem keine Gewinnausschüttung in Form von Bargeld vorgesehen ist, kann auf die vorgenannte Auszahleinheit verzichtet werden. In diesem Fall wird der genannte dritte Gehäusebaustein mit der daran befestigten Auszahleinheit einfach weggelassen. Stattdessen wird ein vierter Gehäusebaustein, der einen Sockel bildet, unmittelbar an den ersten Gehäusebaustein, der die Bedieneinrichtung und/oder die Datenverarbeitungseinheit des Geräts beinhaltet, angebaut. Der genannte vierte Gehäusebaustein besitzt hierzu vorteilhafterweise eine Anschlussschnittstelle, mittels derer er wahlweise mit dem ersten Gehäusebaustein, der die Bedieneinrichtung und/oder die Datenverarbeitungseinheit trägt, oder dem dritten Gehäusebaustein mit der Auszahleinheit zusammensetzbar ist, wenn letzterer an den ersten Gehäusebaustein montiert ist.

Die modulare Ansetzbarkeit eines den Gerätesockel bildenden Gehäusebausteins erlaubt es auch, durch den Anbau verschieden hoher Gerätesockel die Bauhöhe des Geräts, insbesondere der Anordnung der Bedieneinheit und der Anzeigevorrichtung zu variieren, beispielsweise an verschiedene Körpergrößen anzupassen.

Vorteilhafterweise besitzt der dritte Gehäusebaustein mit der Auszahleinheit auf gegenüberliegenden Seiten zueinander komplementäre Anschlussschnittstellen, von denen die eine mit der zweiten Anschlussschnittstelle des ersten Gehäusebausteins zusammensetzbar ist und die andere der genannten zweiten Anschlussschnittstelle des ersten Gehäusebausteins entspricht, so dass der vierte Gehäusebaustein, der den Sockel des Geräts bilden kann, wahlweise auf den ersten Gehäusebaustein oder den daran montierten dritten Gehäusebaustein setzbar ist.

Die Anschlussschnittstellen der einzelnen Gehäusebausteine sind gemäß der Erfindung an den Oberseiten und/oder den Unterseiten der jeweiligen Gehäusebausteine vorgesehen, so dass die Gehäusebausteine turmartig übereinander stapelbar sind, um zu einem insgesamt turmartigen Gehäuse zusammengesetzt zu werden.

Vorteilhafterweise können sämtliche Elektronikkomponenten in den verschiedenen Gehäusebausteinen von der zentralen Datenverarbeitungseinheit in dem ersten Gehäusebaustein angesteuert werden. Hierzu können zwischen den Gehäusebausteinen Datenübertragungsleitungen vorgesehen sein, die vorteilhafterweise lösbare Verbindungsstellen besitzen, so dass ein einfaches Trennen der Gehäusebausteine bzw. der daran vormontierten Elektronikkomponenten möglich ist. Vorteilhafterweise können die Gehäusebausteine bzw. die daran vormontierten Elektronickomponenten auch durch Energieversorgungsleitungen miteinander verbunden werden, so dass eine zentrale Energieversorgung, beispielsweise über den ersten Gehäusebaustein, möglich ist. Alternativ könnten die Gehäusebausteine jedoch auch separate Energieanschlüsse besitzen, um eine dezentrale Stromversorgung zu ermöglichen.

Vorteilhafterweise ist die Datenverarbeitungseinheit derart ausgebildet, dass verschiedene Spiele in der Datenverarbeitungseinheit speicherbar sind. Nach einer Ausführung der Erfindung kann die Datenverarbeitungseinheit einen mehrfach beschreibbaren Speicher, wie beispielsweise einen EPROM, umfassen, der es erlaubt, bei einer Umkonfigurierung des Geräts die neue Spielsoftware und die für die neu angeschlossenen Gerätekomponenten bestimmte Steuerungssoftware zu speichern.

Die Anschlussschnittstellen an den Gerätegehäusebausteinen können grundsätzlich verschieden ausgebildet sein. Nach einer vorteilhaften Ausführung der Erfindung werden die Anschlussschnittstellen von den Rändern vorzugsweise rechteckiger Gehäuseöffnungen der jeweiligen Gehäusebausteine gebildet. Die Ränder können dabei Aufsetzführungen, beispielsweise in Form von stufenförmigen Falzen, besitzen, so dass sie passgenau aufeinander setzbar sind und quer zur Aufsetzrichtung formschlüssig gehalten sind. Durch die Anordnung der Schnittstellen auf den Ober- und Unterseiten der Gehäusebausteine werden diese grundsätzlich bereits durch die Schwerkraft im aufeinander gesetzten Zustand gehalten. Zusätzlich können jedoch auch Verriegelungsmittel oder andere formschlüssige bzw. kraftschlüssige Haltemittel vorgesehen sein, die die Gehäusebausteine im zusammengesetzten Zustand aneinander halten.

Vorteilhafterweise sind in die Anschlußschnittstellen notwendige Datenübertragungsleitungen zwischen den Bausteinen mit lösbaren Verbindungsstellen integriert derart, daß beim Zusammenfügen zweier Gehäusebausteine gleichzeitig die Verbindungsstellen der Datenübertragungsleitungen geschlossen werden. Separate Datenübertragungsschnittstellen, die unabhängig vom Aneinandersetzen der Gehäusebausteine verbunden bzw. getrennt werden können, sind jedoch ebenfalls möglich. Eine vorteilhafte Ausführung kann darin bestehen, daß die Verbindungsstellen der Datenübertragungsleitungen in Form von Steckverbindern ausgebildet sind, die eine zur Aufsetzrichtung der Gehäuseschnittstellen im wesentlichen parallele Kupplungsrichtung besitzen, so daß sie beim Aufsetzen der entsprechenden Gehäusebausteine aufeinander sozusagen von selbst kuppeln bzw. entkuppeln.

Die Erfindung wird nachfolgend anhand bevorzugter Ausführungsformen und zugehöriger Zeichnungen näher erläutert. In den Zeichnungen zeigen:
- Fig. 1:: eine perspektivische Frontansicht eines Glücksspielgeräts nach einer ersten Ausführung der Erfindung, bei der auf einem ersten Gehäusebaustein, der die Bedieneinrichtung und die Datenverarbeitungseinheit des Spielgeräts aufweist, ein zweiter Gehäusebaustein mit zwei stumpfwinklig zueinander geneigten Bildschirmen aufgesetzt ist,
- Fig. 2:: eine perspektivische Frontansicht des Glücksspielgeräts aus Fig. 1, wobei ein dritter Gehäusebaustein mit einer Auszahlungseinheit in das Gerätegehäuse zwischen den vorgenannten ersten Gehäusebaustein und einen vierten Gehäusebaustein, der einen Gerätesockel bildet, einge-setzt ist,
- Fig. 3:: eine perspektivische Frontansicht des Spielgeräts aus den vorhergehenden Figuren, wobei der zweite Gehäusebaustein mit den Anzeigebildschirmen aus Fig. 1 ersetzt ist durch einen anderen zweiten Gehäusebaustein, der zwei Bildschirme und zusätzlich ein Walzenmodul aufweist,
- Fig. 4:: eine perspektivische Frontansicht des Spielgeräts aus den vorhergehenden Figuren, wobei der zweite Gehäusebaustein mit den Anzeigebildschirmen ersetzt ist durch einen Großbildschirm, der nicht mehr unmittelbar am Gerätegehäuse befestigt, sondern an einer Wand montiert ist.

Das in Figur 1 gezeichnete Spielgerät bildet ein Standgerät in Form eines Stand-Alone-Geräts und umfasst ein etwa mannshohes, grob gesprochen kastenförmiges Gerätegehäuse 1, dessen obere Hälfte der Aufnahme einer Anzeigevorrichtung 2 dient, die in der gezeichneten Ausführung aus zwei großflächigen, übereinander angeordneten Bildschirmen 3 und 4 besteht. Wie Figur 1 zeigt, besitzt das Spielgerätegehäuse 1 in seiner Frontseite 5 hierfür zwei Ausschnitte 6 und 7, die zueinander einen stumpfen Winkel einschließen, so dass die übereinander geordneten Bildschirme 3 und 4 zueinander ebenfalls stumpfwinklig um eine liegende Achse zueinander gekippt sind.

Unterhalb der beiden Bildschirme 3 und 4 besitzt das Spielgerätegehäuse 1 einen zum Spieler hin vorspringenden Bedienfeldabschnitt 8, der sich über die gesamte Breite des Gerätegehäuses 1 erstreckt und im wesentlichen kastenförmig ausgebildet ist. Die Oberseite des Bedienfeldabschnittes 8 des Gerätegehäuses 1 ist etwa eben ausgebildet und beherbergt das Bedienfeld 10, welches mehrere von Hand zu betätigende Bedientasten 9 in Form von Druckschaltern umfasst. In der gezeichneten Ausführung sind die Bedientasten 9 mechanische Schalter, es versteht sich jedoch, dass die Bedientasten 9 auch nach anderen Wirkprinzipien betätigbar sein können, insbesondere Teil eines Touch Screens sein können. In an sich bekannter Weise kann der Bedienfeldabschnitt 8 weiterhin eine Geldeingabe- und/oder -ausgabeeinheit 11 umfassen, die in an sich bekannter Weise selbstverständlich verschieden ausgebildet sein kann und beispielsweise neben einem Münzen- und Geldscheinmodul auch ein Token- und/oder Ticketmodul oder ein elektronisches Kartenlese- und Schreibgerät umfassen kann.

Konkret besitzt das Bedienfeld 10 eine an der Frontseite des Bedienfeldabschnittes 8 neben einem Handgriff 12 angeordnete Starttaste 9a sowie auf der ebenen Oberseite mehrere Bedientasten, beispielsweise zum Erhöhen des Spieleinsatzes, zum Abrufen von Spielinformationen oder zum Steuern weiterer Spielfunktionen, wie z. B. zum Anhalten, Abbremsen oder Beschleunigen der auf einem der Bildschirme 3 oder 4 angezeigten rotierenden Spielwalzen.

Die auf den Bildschirmen 3 und 4 angezeigten Spiele werden von einer elektronischen Steuereinrichtung 13 vorzugsweise in Form eines Rechners gesteuert, die im Inneren des Gerätegehäuses 1 in dessen unteren Hälfte aufgenommen ist. Die Steuereinrichtung 13 steuert einerseits die Anzeigevorrichtung 2 an und kommuniziert andererseits mit den Bedientasten 9 des Bedienfeldes 10. Es versteht sich, dass auch die Gewinnausgabeeinrichtung von der Steuereinrichtung 13 angesteuert wird.

Wie Figur 1 zeigt, besitzt das Gerätegehäuse 1 einen modularen Aufbau und ist aus mehreren Gehäusebausteinen 14, 15 und 16 zusammengesetzt, die turmartig übereinander gestapelt sind und gemeinsam das insgesamt kastenförmige Gerätegehäuse 1 bilden. Ein erster Gehäusebaustein 14 bildet dabei einen zentralen Gehäusebaustein, der einerseits die vorgenannte Steuereinrichtung 13 in seinem Inneren aufnimmt und zum anderen das Bedienfeld 10 mit den Bedientasten 9 und der Geldeingabeeinheit 11 trägt. Dieser zentrale erste Gehäusebaustein 14 trägt einen zweiten Gehäusebaustein 15, in dem die Bildschirme 3 und 4 gelagert sind. Der erste Gehäusebaustein 14 besitzt hierzu eine erste Anschlussschnittstelle 18 auf seiner Oberseite, die passgenau mit einer Anschlussschnittstelle 20 an der Unterseite des zweiten Gehäusebausteins 15 verbindbar ist. Die beiden Anschlussschnittstellen 18 und 20 werden dabei von zueinander im wesentlichen kongruenten Gehäuseöffnungen der beiden Gehäusebausteine 14 und 15 gebildet, genauer gesagt von den diese Gehäuseöffnungen begrenzenden Rändern.

Auf seiner Unterseite besitzt der erste Gehäusebaustein 14 eine zweite Anschlussschnittstelle 19, mit der der erste Gehäusebaustein 14 auf einen vierten Gehäusebaustein 17 setzbar ist, der einen Gehäusesockel bildet, mit dem das Gerät auf dem Boden aufstellbar ist. Der genannte Sockelbaustein 17 besitzt dabei an seiner Oberseite eine geeignete Anschlussschnittstelle 21, die passgenau mit der zweiten Anschlussschnittstelle 19 des Gehäusebausteins 14 zusammensetzbar ist. Die zweite Anschlussschnittstelle 19 des Gehäusebausteins 14 wird dabei ebenso wie die Anschlussschnittstelle 18 an der Oberseite von den Gehäuserändern gebildet, die eine Gehäuseöffnung in der Unterseite des Gehäusebausteins 14 begrenzen.

Durch den modularen Aufbau des Gerätegehäuses 1 ist es ein Leichtes, die Gerätekonfiguration zu verändern. Wie Figur 2 zeigt, kann beispielsweise ein weiterer Gehäusebaustein 16, der eine Auszahlungseinheit zum Ausbezahlen von unverbrauchten Spieleinsätzen und/oder Spielgewinnen umfasst, zwischen den ersten Gehäusebaustein 14 und den den Gerätesockel bildenden Gehäusebaustein 17 geschaltet werden. Der zusätzliche Gehäusebaustein 16 mit der Auszahlungseinheit besitzt hierzu an seiner Oberseite und an seiner Unterseite Anschlussschnittstellen 22 und 23, die in der vorgenannten Weise wiederum von Gehäuseöffnungen bzw. den diese begrenzenden Rändern des Gehäusebausteins 16 gebildet werden. Dabei ist vorteilhafterweise die Anschlussschnittstelle 22 auf der Oberseite des Gehäusebausteins 16 komplementär zu der zweiten Anschlussschnittstelle 19 des ersten Gehäusebausteins 14, so dass diese passgenau zusammensetzbar sind. Andererseits entspricht die zweite Anschlussschnittstelle 23 des zusätzlichen Gehäusebausteins 16 vorteilhafterweise identisch der zweiten Anschlussschnittstelle 19 des ersten Gehäusebausteins 14, so dass der Sockelbaustein 17 wahlweise unmittelbar an den zentralen ersten Gehäusebaustein 14 oder den zusätzlichen Gehäusebaustein 16 ansetzbar ist.

Wie Figur 3 zeigt, kann das Spielgerät ganz einfach mit einer verschieden ausgebildeten Anzeigevorrichtung 2 versehen werden. Hierzu braucht lediglich der zweite Gehäusebaustein 15 ersetzt werden. In der gezeichneten Ausführung umfasst der zweite Gehäusebaustein 15 zusätzlich zu den zwei Anzeigebildschirmen 3 und 4 ein Walzenmodul 24.

Wie Figur 4 zeigt, kann der zweite Gehäusebaustein 15 mit der Anzeigevorrichtung 2 auch gänzlich von den verbleibenden Gehäusebausteinen 14 und 17 entfernt werden. Die Anschlussschnittstelle 18 an dem ersten Gehäusebaustein 14 wird dabei durch einen Deckel 25 verschlossen. Die Anzeigevorrichtung 2 kann einen Großbildschirm 3 umfassen, der separat vom Gehäuse 1, beispielsweise an einer Gebäudewand, aufgehängt wird.

## Patentansprüche

1. Spiel-, Wett- und/oder Unterhaltungsgerät, insbesondere münz- und/oder geldwertmäßig betätigbares Glücksspiel- oder Wettgerät, mit einem Gerätegehäuse (1), einer in dem Gerätegehäuse (1) aufgenommenen Datenverarbeitungseinheit (13), zumindest einer Anzeigevorrichtung (2) zur Anzeige von Spiel- und/oder Unterhaltungssignalen sowie einer an dem Gerätegehäuse (1) angeordneten Bedieneinrichtung (10) zur Gerätebedienung, wobei das Gerätegehäuse (1) einen modularen Aufbau besitzt und aus mehreren aneinandersetzbaren Gerätegehäusebausteinen besteht, die jeweils mit den daran befestigten Elektronikkomponenten vormontiert sind, wobei ein erster Gerätegehäusebaustein (14), der die Datenverarbeitungseinheit und die Bedieneinrichtung trägt, eine erste Anschlussschnittstelle aufweist, mittels derer an den ersten Gerätegehäusebaustein (14) ein zweiter Gerätegehäusebaustein (15), der die Anzeigevorrichtung (2) trägt, ansetzbar ist, wobei zwischen den Gerätegehäusebausteinen (14, 15, 16, 17) Datenübertragungsleitungen mit lösbaren Verbindungsstellen vorgesehen sind, wobei die Datenverarbeitungseinheit (13) in dem ersten Gerätegehäusebaustein (14) eine Erkennungseinrichtung zur Selbsterkennung der jeweils angeschlossenen Elektronikkomponenten der jeweils aufgesetzten Gerätegehäusebausteine (15, 16, 17) aufweist, wobei der erste Gerätegehäusebaustein (14) zusätzlich zu der genannten ersten Anschlussschnittstelle (18) für den die Anzeigevorrichtung tragenden zweiten Gerätegehäusebaustein (15) eine weitere Anschlussschnittstelle (19) zum Ansetzen eines dritten Gerätegehäusebausteins (16), der eine Auszahlungseinheit (26) trägt, aufweist, wobei ein vierter Gerätegehäusebaustein (17), der einen Gerätegehäusesockel bildet, eine Anschlussschnittstelle (21) besitzt, mittels derer er wahlweise an den ersten Gerätegehäusebaustein (14) setzbar ist, wenn der dritte Gerätegehäusebaustein nicht vorgesehen ist oder an den daran montierten dritten Gerätegehäusebaustein (16) setzbar ist, wenn der dritte Gerätegehäusebaustein vorgesehen ist, und wobei die Anschlussschnittstellen (18, 19, 20, 21, 22, 23) der Gerätegehäusebausteine (14, 15, 16, 17) auf den Oberseiten und Unterseiten der Gerätegehäusebausteine (14, 15, 16, 17) angeordnet sind, so dass die Gerätegehäusebausteine (14, 15, 16, 17) turmartig übereinander stapelbar sind.

2. Spiel-, Wett- und/oder Unterhaltungsgerät nach dem Anspruch 1, wobei der dritte Gerätegehäusebaustein (16) mit der Auszahlungseinheit (26) auf gegenüberliegenden Seiten zueinander komplementäre Anschlussschnittstellen (22, 23) besitzt, von denen die eine mit der zweiten Anschlussschnittstelle des ersten Gerätegehäusebausteins (14) zusammensetzbar ist und die andere der zweiten Anschlussschnittstelle (19) des ersten Gerätegehäusebausteins (14) entspricht, so dass der zweite Gerätegehäusebaustein (15) und/oder der vierte Gerätegehäusebaustein (17) wahlweise unmittelbar an den ersten Gerätegehäusebaustein (14) und den daran montierten dritten Gerätegehäusebaustein (16) setzbar sind.

3. Spiel-, Wett- und/oder Unterhaltungsgerät nach dem Anspruch 1 oder Anspruch 2, wobei die erste Anschlussschnittstelle (18) und die zweite Anschlussschnittstelle (19) des ersten Gerätegehäusebausteins (14) zueinander komplementär ausgebildet sind.

4. Spiel-, Wett- und/oder Unterhaltungsgerät nach einem der vorhergehenden Ansprüche, wobei die Datenverarbeitungseinheit (13) in dem ersten Gerätegehäusebaustein (14) die weiteren Elektronikkomponenten in den anderen Gerätegehäusebausteinen (15, 16, 17) ansteuert.

5. Spiel-, Wett- und/oder Unterhaltungsgerät nach einem der vorhergehenden Ansprüche, wobei die Anschlussschnittstellen (18, 19, 20, 21, 22, 23) der Gerätegehäusebausteine (14, 15, 16, 17) von den Rändern vorzugsweise rechteckiger Gerätegehäuseöffnungen in den Gerätegehäusebausteinen (14, 15, 16, 17) gebildet sind.

6. Spiel-, Wett- und/oder Unterhaltungsgerät nach einem der vorhergehenden Ansprüche, wobei die Datenverarbeitungseinrichtung (13) mit einem Software- und/oder Steuerungssignalspeicher verbindbar ist, in dem für verschiedene Elektronikkomponenten verschiedene Softwarebausteine und/oder verschiedene Steuerungssignale speicherbar sind, aus denen in Abhängigkeit der von der Erkennungseinrichtung jeweils erkannten Elektronikkomponente von der Datenverarbeitungseinrichtung (13) automatisch ein für die erkannte Elektronikomponente geeigneter Softwarebaustein und/oder geeignete Steuerungssignale auswählbar und/oder ableitbar sind.

7. Spiel-, Wett- und/oder Unterhaltungsgerät nach einem der vorhergehenden Ansprüche, wobei die Datenverarbeitungseinrichtung (13) die Ansteuerung der Anzeigevorrichtung (2) und/oder die Ansteuerung und/oder die Belegung der Bedieneinrichtung in Abhängigkeit der jeweils erkannten Elektronikkomponente verändert.

## Claims

1. A gaming, betting and/or entertainment machine, in particular a coin- and/or cash-operable gaming or betting machine, comprising a machine housing (1), a data processing unit (13) accommodated in the machine housing (1), at least one display device (2) for displaying game and/or entertainment signals, and an operating means (10) for machine operation, which is disposed on the machine housing (1), wherein the machine housing (1) has a modular structure and consists of a plurality of machine housing modules to be attached to each other, which each are preassembled with the electronic components attached thereto, wherein a first machine housing module (14), which carries the data processing unit and the operating means, includes a first connection interface, by means of which a second machine housing module (15), which carries the display device (2), can be attached to the first machine housing module (14), wherein data transmission lines with releasable junction points are provided between the machine housing modules (14, 15, 16, 17), wherein the data processing unit (13) in the first machine housing module (14) includes a detection means for self-detection of the respectively connected electronic components of the respectively mounted machine housing modules (15, 16, 17), wherein in addition to said first connection interface (18) for the second machine housing module (15) carrying the display device, the first machine housing module (14) includes a further connection interface (19) for attaching a third machine housing module (16), which carries a payout unit (26), wherein a fourth machine housing module (17), which forms a machine housing pedestal, has a connection interface (21), by means of which it can selectively be attached to the first machine housing module (14) when the third machine housing module is not provided, or to the third machine housing module (16) mounted thereon when the third machine housing module is provided, and wherein the connection interfaces (18, 19, 20, 21, 22, 23) of the machine housing modules (14, 15, 16, 17) are arranged on the upper and lower surfaces of the machine housing modules (14, 15, 16, 17), so that the machine housing modules (14, 15, 16, 17) can be stacked one on top of the other in a tower-like fashion.

2. The gaming, betting and/or entertainment machine according to claim 1, wherein the third machine housing module (16) with the payout unit (26) has complementary connection interfaces (22, 23) on opposite sides, one of which can be put together with the second connection interface of the first machine housing module (14) and the other one corresponds to the second connection interface (19) of the first machine housing module (14), so that the second machine housing module (15) and/or the fourth machine housing module (17) selectively can directly be attached to the first machine housing module (14) and to the third machine housing module (16) mounted thereon.

3. The gaming, betting and/or entertainment machine according to claim 1 or claim 2, wherein the first connection interface (18) and the second connection interface (19) of the first machine housing module (14) are formed complementary to each other.

4. The gaming, betting and/or entertainment machine according to any of the preceding claims, wherein the data processing unit (13) in the first machine housing module (14) actuates the further electronic components in the other machine housing modules (15, 16, 17).

5. The gaming, betting and/or entertainment machine according to any of the preceding claims, wherein the connection interfaces (18, 19, 20, 21, 22, 23) of the machine housing modules (14, 15, 16, 17) are formed by the edges of preferably rectangular machine housing openings in the machine housing modules (14, 15, 16, 17).

6. The gaming, betting and/or entertainment machine according to any of the preceding claims, wherein the data processing means (13) can be connected with a software and/or control signal memory, in which for different electronic components different software modules and/or different control signals can be stored, from which in dependence on the electronic component each detected by the detection means a software module suitable for the detected electronic component and/or suitable control signals can automatically be selected and/or derived by the data processing means (13).

7. The gaming, betting and/or entertainment machine according to any of the preceding claims, wherein the data processing means (13) varies the actuation of the display device (2) and/or the actuation and/or assignment of the operating means in dependence on the respectively detected electronic component.

## Revendications

1. Appareil de jeu, de pari et/ou de divertissement, en particulier appareil de jeu de hasard ou de pari actionnable par pièce de monnaie et/ou par un moyen à valeur monétaire, comportant un boîtier d'appareil (1), une unité de traitement de données (13) logée dans le boîtier d'appareil (1), au moins un dispositif d'affichage (2) pour l'affichage de signaux de jeu et/ou de divertissement ainsi qu'un moyen de commande (10) disposé sur le boîtier d'appareil (1) pour la commande de l'appareil, le boîtier d'appareil (1) ayant une construction modulaire et étant constitué de plusieurs modules de boîtier d'appareil pouvant être placés les uns sur les autres, lesquels sont respectivement prémontés avec les composants électroniques fixés sur ceux-ci, un premier module de boîtier d'appareil (14), qui porte l'unité de traitement de données et le moyen de commande, présentant une première interface de liaison, au moyen de laquelle un deuxième module de boîtier d'appareil (15), qui porte le dispositif d'affichage (2), peut être placé sur le premier module de boîtier d'appareil (14), des câbles de transmission de données dotés de points de raccordement libérables étant prévus entre les modules de boîtier d'appareil (14, 15, 16, 17), l'unité de traitement de données (13) présentant, dans le premier module de boîtier d'appareil (14), un moyen d'identification pour l'auto-identification des composants électroniques respectivement raccordés des modules de boîtier d'appareil (15, 16, 17) respectivement posés, le premier module de boîtier d'appareil (14) présentant, en plus de ladite première interface de liaison (18) pour le deuxième module de boîtier d'appareil (15) portant le dispositif d'affichage, une autre interface de liaison (19) pour placer un troisième module de boîtier d'appareil (16), qui porte une unité de paiement (26), un quatrième module de boîtier d'appareil (17), qui forme un socle de boîtier d'appareil, possédant une interface de liaison (21), au moyen de laquelle il peut au choix être placé sur le premier module de boîtier d'appareil (14) quand le troisième module de boîtier d'appareil n'est pas prévu ou être placé sur le troisième module de boîtier d'appareil (16) monté sur celui-ci quand le troisième module de boîtier d'appareil est prévu, et les interfaces de liaison (18, 19, 20, 21, 22, 23) des modules de boîtier d'appareil (14, 15, 16, 17) étant disposées sur les faces supérieures et les faces inférieures des modules de boîtier d'appareil (14, 15, 16, 17), de telle sorte que les modules de boîtier d'appareil (14, 15, 16, 17) peuvent être empilés les uns sur les autres à la manière d'une tour.

2. Appareil de jeu, de pari et/ou de divertissement selon la revendication 1, dans lequel le troisième module de boîtier d'appareil (16) avec l'unité de paiement (26) possède, sur des côtés opposés, des interfaces de liaison (22, 23) complémentaires entre elles, dont l'une peut être jointe avec la deuxième interface de liaison du premier module de boîtier d'appareil (14) et l'autre correspond à la deuxième interface de liaison (19) du premier module de boîtier d'appareil (14), de telle sorte que le deuxième module de boîtier d'appareil (15) et/ou le quatrième module de boîtier d'appareil (17) peuvent être placés au choix directement sur le premier module de boîtier d'appareil (14) et le troisième module de boîtier d'appareil (16) monté sur celui-ci.

3. Appareil de jeu, de pari et/ou de divertissement selon la revendication 1 ou la revendication 2, dans lequel la première interface de liaison (18) et la deuxième interface de liaison (19) du premier module de boîtier d'appareil (14) sont réalisées de manière complémentaire entre elles.

4. Appareil de jeu, de pari et/ou de divertissement selon l'une des revendications précédentes, dans lequel l'unité de traitement de données (13) dans le premier module de boîtier d'appareil (14) commande les autres composants électroniques dans les autres modules de boîtier d'appareil (15, 16, 17).

5. Appareil de jeu, de pari et/ou de divertissement selon l'une des revendications précédentes, dans lequel les interfaces de liaison (18, 19, 20, 21, 22, 23) des modules de boîtier d'appareil (14, 15, 16, 17) sont formées par les bords d'ouvertures de boîtier d'appareil de préférence rectangulaires dans les modules de boîtier d'appareil (14, 15, 16, 17).

6. Appareil de jeu, de pari et/ou de divertissement selon l'une des revendications précédentes, dans lequel le moyen de traitement de données (13) peut être relié à une mémoire de logiciel et/ou de signaux de commande, dans laquelle, pour différents composants électroniques, différents modules logiciels et/ou différents signaux de commande peuvent être enregistrés, à partir desquels, en fonction du composant électronique respectivement identifié par le moyen d'identification, un module logiciel approprié et/ou des signaux de commande appropriés pour le composant électronique identifié peuvent être sélectionnés et/ou déduits automatiquement par le moyen de traitement de données (13).

7. Appareil de jeu, de pari et/ou de divertissement selon l'une des revendications précédentes, dans lequel le moyen de traitement de données (13) modifie la commande du dispositif d'affichage (2) et/ou la commande et/ou l'affectation du moyen de commande en fonction du composant électronique respectivement identifié.
